# EUROPÄISCHE PATENTSCHRIFT

(11) **EP 4 271 889 B1**
(45) Veröffentlichungstag und Bekanntmachung des Hinweises auf die Patenterteilung: **31.01.2024**
(21) Anmeldenummer: 22769106.0
(22) Anmeldetag: 19.08.2022
(51) Int. Cl.: E01F 15/14

(54) **TERMINAL FÜR EIN FAHRZEUGRÜCKHALTESYSTEM UND FAHRZEUGRÜCKHALTESYSTEM HIERMIT**
TERMINAL FOR VEHICLE RESTRAINT SYSTEM AND VEHICLE RESTRAINT SYSTEM USING THE SAME
TERMINAL POUR UN SYSTÈME DE RETENUE DE VÉHICULE ET SYSTÈME DE RETENUE DE VÉHICULE CORRESPONDANT

(30) Priorität: 20.08.2021 EP 21192485
(43) Veröffentlichungstag der Anmeldung: 08.11.2023
(73) Patentinhaber: voestalpine Krems Finaltechnik GmbH, 3502 Krems-Lerchenfeld (AT)
(72) Erfinder: MADER, Christian, 3500 Krems (AT); ECKER-ENDL, Markus, 3500 Krems (AT); JIRAUT, Marco, 3550 Langenlois (AT)
(74) Vertreter: Jell, Friedrich
(86) Internationale Anmeldenummer: PCT/EP2022/073260
(87) Internationale Veröffentlichungsnummer: WO 2023/021212

(56) Entgegenhaltungen:
- EP-A1- 3 339 512
- EP-B1- 1 381 737
- DE-A1-102012 104 686

## Beschreibung

### Technisches Gebiet

Die Erfindung betrifft einen Terminal mit einem Anschlussende für dessen Verbindung mit einem Fahrzeugrückhaltesystem, mit einer in Längsrichtung des Terminals zum Anschlussende hin rampenförmig ansteigenden Linearführung und mit mehreren in Reihe nacheinander angeordneten Dämpferelementen, die an der Linearführung beweglich gelagert sind.

### Stand der Technik

Terminals an einem Fahrzeugrückhaltesystem sind aus dem Stand der Technik bekannt. Beispielsweise schlägt die EP1381737B1 ein Terminal mit einer Absenkung und mit Dämpferelementen vor. Die in Längsrichtung des Terminals rampenförmig ansteigende Absenkung ist über Pfosten mit dem Untergrund verankert. Auf der Absenkung ist eine Linearführung vorgesehen, an der die in Reihe nacheinander angeordneten Dämpferelemente zur Absorption von Anprallenergie beweglich gelagert sind. Die Linearführung bildet sich durch einen an der Absenkung zentrisch vorgesehenen Hinterschnitt und durch in diesen Hinterschnitt eingreifende T-förmige Führungselemente an den Dämpferelementen aus.

Derartige Terminals zeigen jedoch im Falle eines nicht exakt frontalen Anpralls ein nachteiliges Verhalten etwa, indem ihre Linearführung beim Zusammenschieben der Dämpferelemente verklemmt - was unter anderem zu nachteilig hohen Verzögerungskräften führt.

### Darstellung der Erfindung

Die Erfindung hat sich daher die Aufgabe gestellt, ein Terminal der eingangs geschilderten Art derart konstruktiv zu verändern, dass dieses auch bei ungünstigen Anprallwinkeln Anprallenergie standfest absorbieren kann. Zudem soll sich das Terminal durch konstruktive Einfachheit auszeichnen.

Die Erfindung löst die gestellte Aufgabe durch die Merkmale des Anspruchs 1.

Indem die Dämpferelemente Führungsbleche aufweisen und die Linearführung in den Führungsblechen Führungsaussparungen und mindestens zwei parallel zueinander verlaufende

Längsprofile aufweist, die durch diese Führungsaussparungen zur beweglichen Lagerung der Dämpferelemente verlaufen, kann durch eine Aufteilung der Anprallkräfte auf zwei parallel verlaufende Führungselemente auch bei ungünstigen Anprallwinkeln eine standfeste Führung der Dämpferelemente ermöglicht werden. Unter anderem kann dadurch eine Verformung der Dämpferelemente bei einem Anprall ungehindert stattfinden sowie die Anprallenergie zuverlässiger und gleichmäßiger abgeführt werden - was bei der Absorption der Anprallenergie unerwünscht oder unerlaubt hohe Verzögerungskräfte vermeidet, womit die Einhaltung vorgegebener Grenzen der Insassenbelastung im Falle eines Anpralls am Terminal auch unter verschiedensten Anprallwinkeln sicherstellen kann.

Zudem ist die Ausführung der mit den Längsprofilen zusammenwirkenden Führungselemente aus Führungsaussparungen an Führungsblechen der Dämpferelemente vergleichsweise einfach und kostengünstig herstellbar - was den konstruktiven Aufwand am Terminal erheblich reduziert.

Der erfindungsgemäße Terminal kann daher mit hoher Sicherheit auch bei verschiedensten Anprallwinkeln die vorgegebene Funktion erfüllen - und sich zusätzlich durch konstruktive Einfachheit auszeichnen.

Die Konstruktion der Dämpferelemente kann weiter vereinfacht werden, wenn die Führungsbleche einander gegenüberliegende Stirnseitenflächen der Dämpferelemente ausbilden. Vorzugsweise sind diese Stirnseitenflächen der Dämpferelemente eben.

Ist jeweils ein Führungsblech der Führungsbleche zwischen zwei aneinander anschließenden Dämpferelementen vorgesehen, wobei dieses damit die Stirnseitenflächen der Dämpferelemente ausbildet, ist die Konstruktion an zusammenhängenden Dämpferelementen weiter vereinfachbar. Zudem kann dieser Aufbau der Dämpferelemente die Wartung und/oder Instandsetzung erleichtern.

Weisen die Dämpferelemente an die Stirnseitenflächen anschließende Längsseitenflächen aus einem Blech auf, können konstruktiv einfache, aber dennoch in ihrer Funktion sichere Dämpferelemente geschaffen werden.

Der Absorptionsgrad der Dämpferelemente kann besonders günstig eingestellt werden, wenn die Längsseitenflächen gewölbt verlaufen.

Vorstellbar ist, dass die Längsseitenflächen jeweils den an diese anschließenden Stirnseitenflächen quer zur Längsrichtung gesehen vorspringen, um damit besonders viel Energie des Aufpralls vor anderen Teilen des betreffenden Dämpferelements abzufangen. Vorteilhaft springen diese den Dämpferelementen nach außen vor.

Die Dämpferelemente können konstruktiv noch weiter vereinfacht werden, wenn die Längsseitenfläche von Halbschalen gebildet werden, wobei die Halbschalen an den sich gegenüberliegenden Enden Flansche aufweisen, die jeweils mit einer Stirnseitenfläche des betreffenden Dämpferelements fest verbunden sind. Vorzugsweise sind die Flansche über mechanische Verbindungsmittel mit den Stirnseitenflächen verschraubt.

Eine vergleichsweise hohe Verwindungssteifigkeit an den Dämpferelementen ist erreichbar, wenn die Führungsaussparungen im unteren Drittel der Führungsbleche vorgesehen sind. Vorzugsweise erfolgt dies, um damit auch bei Verformung der Längsseitenflächen die Beweglichkeit der Dämpferelemente an den Längsprofilen nicht zu behindern.

Es kann sich als vorteilhaft herausstellen, wenn die Höhenerstreckung der Führungsbleche normal zur Längsrichtung der Längsprofile verläuft.

Auch kann sich als vorteilhaft für eine konstante Verzögerungskraft im Falle eines Anpralls herausstellen, wenn die Dämpferelemente innen hohl und/oder die Dämpferelemente nach unten und/oder oben offen sind.

Vorzugsweise weist der Terminal zumindest zwei Pfosten auf, an denen die Längsprofile, insbesondere deren Profilenden, befestigt sind. Dies kann unter anderem eine standfeste Linearführung gewährleisten. Beispielsweise sind die Pfosten zwischen den Längsprofilen angeordnet.

Um das Terminal mit anderen Teilen des Fahrzeugrückhaltesystems einfach und standfest kombinieren zu können, kann das Terminal ein Anschlusselement aufweisen, das in Längsrichtung gesehen nach der Linearführung vorgesehen und insbesondere an einem Pfosten befestigt ist.

Vorzugsweise weist das Anschlusselement ein erstes Längsteil und ein zweites Längsteil auf, die über zweite mechanische Verbindungsmittel miteinander verbunden sind. Zudem weist das erste und/oder zweite Längsteil in Längsrichtung verlaufende Langlöcher auf, die jeweils von einem der zweiten Verbindungsmittel durchgriffen werden, um damit im Falle eines Anpralls eine gewisse Beweglichkeit des Terminals in seiner Längsrichtung zuzulassen. Vorzugsweise sind zwischen dem ersten Längsteil und dem zweiten Längsteil Distanzelemente vorgesehen.

Des Weiteren kann das Anschlusselement in Längsrichtung des Terminals in seinem Verlauf einen Knick aufweisen, um auch eine gewisse seitliche Beweglichkeit im Falle eines Anpralls ermöglichen zu können.

Der erfindungsgemäße Terminal kann sich insbesondere bei einem Fahrzeugrückhaltesystem eignen.

Vorzugsweise ist das Anschlusselement des Terminals an einer Leitschiene des Fahrzeugrückhaltesystems befestigt.

### Kurze Beschreibung der Zeichnungen

In den Figuren ist beispielsweise der Erfindungsgegenstand anhand einer Ausführungsvariante näher dargestellt. Es zeigen
- Fig. 1: eine Seitenansicht auf ein Fahrzeugrückhaltesystem mit einem Terminal,
- Fig. 2: eine Draufsicht auf das nach Fig. 1 dargestellte Fahrzeugrückhaltesystem
- Fig. 3: eine Schnittansicht der Fig. 2 quer durch das Terminal und
- Fig. 4: eine Explosionszeichnung auf den Anfang des nach Fig. 1 bis 3 dargestellten Terminals.

### Weg zur Ausführung der Erfindung

Nach Fig. 1 wird beispielsweise ein Fahrzeugrückhaltesystem 1 mit einem beispielsweise dargestellten Leitschienensystem 2 und mit einem am Beginn (oder Ende, wie nicht dargestellt) der Leitschienensystems 2 angeordneten Terminal 3 gezeigt. Es ist aber auch vorstellbar, dass das Terminal 3 an einer Betonleitwand, etc. angeordnet ist.

Das Terminal 3 ist über zwei Pfosten 4a, 4b mit dem Untergrund 5 verankert, welche hierzu in den Untergrund 5 eingetrieben sind. Die Pfosten 4a, 4b ragen unterschiedlich hoch aus dem Untergrund 5 heraus, nämlich am Anfangende 3a des Terminals 3 in geringer Höhe als am Anschlussende 3b des Terminals 3.

Das Terminal 3 weist zur Absorption von Aufprallenergie eines nicht dargestellten Fahrzeugs eine Vielzahl an innen hohlen Dämpferelementen 6 auf, welche in Reihe nacheinander angeordnet sind - wie auch in Fig. 2 zu erkennen.

Diese Dämpferelemente 6 sind beweglich gelagert, und zwar auf einer Linearführung 7, die in Längsrichtung L des Terminals 3 rampenförmig in Richtung des Leitschienensystems 2 ansteigend verläuft. Damit ist die Linearführung 7 in Längsrichtung L des Terminals 3 zu seinem Anschlussende 3b hin zumindest abschnittsweise rampenförmig ansteigend.

Erfindungsgemäß weist die Linearführung 7 zwei parallel zueinander und vorzugsweise auf gleicher Höhe nebeneinander verlaufende Längsprofile 8a, 8b auf, an denen die Dämpferelementen 6 verschiebbar gelagert sind. Dafür weisen die Dämpferelemente 6 zur Außenkontur der Längsprofile 8a, 8b komplementäre Führungsaussparungen 9a, 9b der Linearführung 7 auf, durch welche die Längsprofile 8a, 8b ragen - wie in Fig. 3 zu erkennen.

Die Führungsaussparungen 9a, 9b sind in den Führungsblechen 10 der Dämpferelemente 6 vorgesehen und in ihren Abmessungen größer als die Außenkontur der Längsprofile 8a, 8b ausgebildet, damit abschnittsweise ein Spiel zwischen Führungsblech 10 und dem betreffenden Längsprofil 8a, 8b erreicht wird.

Die Führung der Dämpferelemente 6 auf den beiden Längsprofilen 8a, 8b stellt die Verschiebbarkeit der Dämpferelemente 6 sicher. Die Dämpferelemente 6 können daher nacheinander auch bei unterschiedlichsten Anprallwinkeln kinetische Energie durch Verformung absorbieren - was eine unzulässige Erhöhung der Verzögerungskräfte während deren Absorption vermeidet.

Die Längsprofile 8a, 8b werden von geschlossenen Hohlprofilen vorzugsweise aus Stahl gebildet.

Nach Fig. 2 und 4 ist ersichtlich, dass die Führungsbleche 10 die einander gegenüberliegenden ebenen Stirnseitenflächen 11a, 11b der Dämpferelemente 6 ausbilden. Zudem ist stets zwischen zwei aneinander anschließenden Dämpferelementen 6 jeweils nur ein Führungsblech 10 vorgesehen. Dieses Führungsblech 10 bilden daher für diese beiden Dämpferelemente 6 die Stirnseitenflächen 11a und 11b.

Die Dämpferelemente 6 weisen zudem Längsseitenflächen 12a, 12b aus einem Blech, nämlich Stahlblech, auf. Diese Längsseitenflächen 12a, 12b verlaufen in Längsrichtung L nach außen gewölbt und springen den betreffenden Stirnseitenflächen 11a, 11b quer zur Längsrichtung L also in Querrichtung den Stirnseitenflächen 11a, 11b vor. Damit ist eine Berührung der Stirnseitenflächen im Falle eines Anpralls unwahrscheinlicher - was die Sicherheit erhöht.

Die Längsseitenflächen 12a, 12b werden von Halbschalen 13 gebildet, die an den sich gegenüberliegenden Enden Flansche 13a, 13b aufweisen. Die Flansche 13a, 13b sind nach innen abgewinkelt und mit je einer Stirnseitenfläche 11a, 11b, nämlich einem Führungsblech 10, des betreffenden Dämpferelements 6 fest verbunden - und zwar mit ersten mechanischen Verbindungsmitteln 19, nämlich Schraubverbindungen, wie in Fig. 4 zu erkennen.

Beinahe alle Dämpferelemente 6 weisen auf jeder Längsseite jeweils zwei mit Abstand übereinander angeordnete Halbschalen 13 auf. Das am Terminal 3 vorderste bzw. erste Dämpferelement 6 weist lediglich eine Halbschale 13 auf jeder Längsseite des Dämpferelements 6 auf. Generell ist aber jede Anzahl an Halbschalen 13 vorstellbar - was nicht dargestellt worden ist.

Die Führungsaussparungen 9a, 9b sind unterhalb der Längsseitenflächen 12a, 12b vorgesehen. Damit ist sichergestellt, dass sich auch beim Zusammenschieben bzw. Verformen der Dämpferelemente 6 die Längsseitenflächen 12a, 12b mit den Längsprofilen 8a, 8b nicht verkeilen bzw. deren Linearbewegung dadurch nicht erschwert wird.

Die Führungsbleche 10 erstrecken sich auch der Höhe nach normal zu den Längsprofilen 8a, 8b, was die Verschiebbarkeit der Dämpferelemente 6 an der Linearführung 7 im Anprallfall erleichtert.

Wie in der Fig. 1 und 2 zu erkennen, sind die Profilenden der Längsprofile 8a, 8b je an einem Pfosten 4a, 4b befestigt. Diese Befestigung weist ein U-Profil 21 auf, das den betreffenden Pfosten 4a, 4b umfasst und in das betreffende Hohlprofil der Längsprofile 8a, 8b eingreift, wie in Fig. 4 zu erkennen. Dies sichert der Linearführung 7 eine hohe Stabilität zu. Die Pfosten 4a, 4b sind je als I-Profil ausgebildet. Die Pfosten 4a, 4b befinden sich zwischen den Längsprofilen 8a, 8b.

Der Anschluss des Terminals 3 an das Leitschienensystem 2 ist nach Fig. 1 und 2 näher dargestellt. Für diesen Anschluss weist der Terminal 3 eine Anschlusselement 15 auf, das an der Leitschiene 16 des Leitschienensystems 2 einerseits und am Rampenende der Linearführung 7, welches den Pfosten 4b darstellt, andererseits befestigt ist.

Das Anschlusselement 15 weist in Längsrichtung L des Terminals 3 in seinem Verlauf einen Knick 17 auf. Dies sorgt im Falle eines Anpralls für ein seitliches Ausknicken bzw. eine seitliche Beweglichkeit des Anschlusselements 15, um den Krafteintrag in das Leitschienensystem 2 zu minimieren.

Zudem weist das Anschlusselement 15 ein erstes Längsteil 15a und ein zweites Längsteil 15b auf, die über in Längsrichtung L des Terminals 3 verlaufende Langlöcher 18 durchgreifende zweite Verbindungsmittel 20, nämlich Schraubverbindungen, miteinander verbunden sind. Die Langlöcher 18 lassen ebenso eine gewisse Beweglichkeit des Terminals 3 in seiner Längsrichtung L zu - was den Krafteintrag in das Leitschienensystem 2 weiter minimiert.

Das Anschlusselement 15 ist damit derart ausgebildet, dass vor seinem Ausknicken ein Zusammenschieben des ersten und zweiten Längsteils 15a, 15b erfolgt, um damit die anderen Teile des Fahrzeugrückhaltesystems 1 zu entlasten.

Vorstellbar ist, dass zwischen dem ersten Längsteil 15a und dem zweiten Längsteil 15b Distanzhalter, beispielsweise Beilagscheiben, vorgesehen sind, um diese Abfolge sicherzustellen.

## Patentansprüche

1. Terminal mit einem Anschlussende (3b) für dessen Verbindung mit einem Fahrzeugrückhaltesystem (1), mit einer in Längsrichtung (L) des Terminals (3) zum Anschlussende (3b) hin zumindest abschnittsweise rampenförmig ansteigenden Linearführung (7) und mit mehreren in Reihe nacheinander angeordneten Dämpferelementen (6), die an der Linearführung (7) beweglich gelagert sind, **dadurch gekennzeichnet, dass** die Dämpferelemente (6) Führungsbleche (10) aufweisen, und dass die Linearführung (7) in den Führungsblechen (10) Führungsaussparungen (9a, 9b) und mindestens zwei parallel zueinander verlaufende Längsprofile (8a, 8b) aufweist, die durch diese Führungsaussparungen (9a, 9b) zur beweglichen Lagerung der Dämpferelemente (6) verlaufen.

2. Terminal nach Anspruch 1, **dadurch gekennzeichnet, dass** die Führungsbleche (10) einander gegenüberliegende, insbesondere ebene, Stirnseitenflächen (11a, 11b) der Dämpferelemente (6) ausbilden.

3. Terminal nach Anspruch 2, **dadurch gekennzeichnet, dass** jeweils ein Führungsblech (10) der Führungsbleche (10) zwischen zwei aneinander anschließenden Dämpferelementen (6) vorgesehen ist und deren Stirnseitenflächen (11a, 11b) ausbildet.

4. Terminal nach einem der Ansprüche 1 bis 3, **dadurch gekennzeichnet, dass** die Dämpferelemente (6) an die Stirnseitenflächen (11a, 11b) anschließende Längsseitenflächen (12a, 12b) aus einem Blech aufweisen.

5. Terminal nach Anspruch 4, **dadurch gekennzeichnet, dass** die Längsseitenflächen (12a, 12b) in Längsrichtung (L) gewölbt verlaufen und/oder dass die Längsseitenflächen (12a, 12b) jeweils den an diese anschließenden Stirnseitenflächen (11a, 11b) quer zur Längsrichtung (L) gesehen nach außen vorspringen.

6. Terminal nach Anspruch 4 oder 5, **dadurch gekennzeichnet, dass** die Längsseitenfläche (12a, 12b) von Halbschalen (13) gebildet werden, wobei die Halbschalen (13) an den sich gegenüberliegenden Enden Flansche (13a, 13b) aufweisen, die jeweils mit einer Stirnseitenfläche (11a, 11b) des betreffenden Dämpferelements (6) fest verbunden, insbesondere über erste mechanische Verbindungsmittel (19) verschraubt, sind.

7. Terminal nach einem der Ansprüche 1 bis 6, **dadurch gekennzeichnet, dass** die Führungsaussparungen (9a, 9b) im unteren Drittel der Führungsbleche (10), insbesondere unterhalb der Längsseitenflächen (12a, 12b), vorgesehen sind.

8. Terminal nach einem der Ansprüche 1 bis 7, **dadurch gekennzeichnet, dass** die Höhenerstreckung der Führungsbleche (10) normal zur Längsrichtung (L) der Längsprofile (8a, 8b) verläuft.

9. Terminal nach einem der Ansprüche 1 bis 8, **dadurch gekennzeichnet, dass** die Dämpferelemente (6) innen hohl sind und/oder dass die Dämpferelemente (6) nach unten und/oder oben offen sind.

10. Terminal nach einem der Ansprüche 1 bis 9, **dadurch gekennzeichnet, dass** der Terminal zumindest zwei Pfosten (4a, 4b) aufweist, an denen die Längsprofile (8a, 8b), insbesondere deren Profilenden, befestigt sind, welche Pfosten (4a, 4b) insbesondere zwischen den Längsprofilen (8a, 8b) angeordnet sind.

11. Terminal nach einem der Ansprüche 1 bis 10, **dadurch gekennzeichnet, dass** das Terminal ein Anschlusselement (15) aufweist, das in Längsrichtung (L) gesehen nach der Linearführung (7) vorgesehen und insbesondere an einem Pfosten (4b) befestigt ist.

12. Terminal nach Anspruch 11, **dadurch gekennzeichnet, dass** das Anschlusselement (15) ein erstes Längsteil (15a) und ein zweites Längsteil (15b) aufweist, die über zweite mechanische Verbindungsmittel (20) miteinander verbunden sind, wobei der erste und/oder zweite Längsteil (15a, 15b) in Längsrichtung (L) verlaufende Langlöcher (18) aufweist, die jeweils von einem der zweiten Verbindungsmitteln (20) durchgriffen werden.

13. Terminal nach Anspruch 11 oder 12, **dadurch gekennzeichnet, dass** das Anschlusselement (15) in Längsrichtung des Terminals (3) in seinem Verlauf einen Knick (K) für eine seitliche Beweglichkeit im Falle eines Anpralls aufweist.

14. Fahrzeugrückhaltesystem mit einem Terminal (3) nach einem der Ansprüche 1 bis 13.

15. Fahrzeugrückhaltesystem nach Anspruch 14, **dadurch gekennzeichnet, dass** das Fahrzeugrückhaltesystem (1) eine Leitschiene (16) aufweist, und dass das Anschlusselement (15) des Terminals (3) an der Leitschiene (16) befestigt ist.

## Claims

1. Terminal having a connection end (3b) for its connection to a vehicle restraint system (1), having a linear guide (7) which rises in the form of a ramp in the longitudinal direction (L) of the terminal (3) towards the connection end (3b) at least in sections, and having a plurality of damper elements (6) which are arranged one after the other in a row and are movably mounted on the linear guide (7), **characterized in that** the damper elements (6) have guide plates (10), and **in that** the linear guide (7) has guide cutouts (9a, 9b) in the guide plates (10) and at least two longitudinal profiles (8a, 8b) which extend parallel to one another and pass through said guide cutouts (9a, 9b) for the movable mounting of the damper elements (6).

2. Terminal according to claim 1, **characterized in that** the guide plates (10) form mutually opposite, more particularly flat, end side faces (11a, 11b) of the damper elements (6).

3. Terminal according to claim 2, **characterized in that** in each case one guide plate (10) of the guide plates (10) is provided between two mutually adjoining damper elements (6) and forms their end side faces (11a, 11b).

4. Terminal according to one of claims 1 to 3, **characterized in that** the damper elements (6) have longitudinal side faces (12a, 12b) made of a metal sheet adjoining the end side faces (11a, 11b).

5. Terminal according to claim 4, **characterized in that** the longitudinal side faces (12a, 12b) extend in a curved manner in the longitudinal direction (L) and/or in that the longitudinal side faces (12a, 12b) in each case project outwards from the end side faces (11a, 11b) adjoining them, as seen transversely with respect to the longitudinal direction (L).

6. Terminal according to claim 4 or 5, **characterized in that** the longitudinal side faces (12a, 12b) are formed by half-shells (13), wherein the half-shells (13) have flanges (13a, 13b) at the opposite ends, each of which flanges (13a, 13b) is firmly connected, more particularly screwed via first mechanical connecting means (19), to an end side face (11a, 11b) of the respective damper element (6).

7. Terminal according to one of claims 1 to 6, **characterized in that** the guide cutouts (9a, 9b) are provided in the lower third of the guide plates (10), more particularly below the longitudinal side faces (12a, 12b).

8. Terminal according to one of claims 1 to 7, **characterized in that** the height extension of the guide plates (10) extends normal to the longitudinal direction (L) of the longitudinal profiles (8a, 8b).

9. Terminal according to one of claims 1 to 8, **characterized in that** the damper elements (6) are hollow on the inside and/or **in that** the damper elements (6) are open downwardly and/or upwardly.

10. Terminal according to one of claims 1 to 9, **characterized in that** the terminal has at least two posts (4a, 4b) to which the longitudinal profiles (8a, 8b), more particularly their profile ends, are fastened, which posts (4a, 4b) are arranged more particularly between the longitudinal profiles (8a, 8b).

11. Terminal according to one of claims 1 to 10, **characterized in that** the terminal has a connecting element (15) which, as viewed in the longitudinal direction (L), is provided downstream of the linear guide (7) and is fastened more particularly to a post (4b).

12. Terminal according to claim 11, **characterized in that** the connecting element (15) comprises a first longitudinal part (15a) and a second longitudinal part (15b) connected to each other by second mechanical connecting means (20), wherein the first and/or second longitudinal part (15a, 15b) comprises elongated holes (18) extending in the longitudinal direction (L), each of which is penetrated by one of the second connecting means (20).

13. Terminal according to claim 11 or 12, **characterized in that** the connecting element (15) has, in the longitudinal direction of the terminal (3), a bend (K) in its course for lateral mobility in the event of an impact.

14. Vehicle restraint system having a terminal (3) according to one of claims 1 to 13.

15. Vehicle restraint system according to claim 14, **characterized in that** the vehicle restraint system (1) has a guard rail (16), and **in that** the connecting element (15) of the terminal (3) is fastened to the guard rail (16).

## Revendications

1. Terminaison munie d'une extrémité de raccordement (3b) pour son assemblage à un dispositif de retenue de véhicules (1), avec un guide linéaire (7) ascendant en forme de rampe, au moins en partie, dans le sens longitudinal (L) de la terminaison (3) vers l'extrémité de raccordement (3b) et avec plusieurs éléments amortisseurs (6) alignés les uns à la suite des autres qui sont supportés de façon mobile sur le guide linéaire (7), **caractérisée en ce que** les éléments amortisseurs (6) comportent des tôles de guidage (10) et **en ce que** le guide linéaire (7) présente dans les tôles de guidage (10) des découpes de guidage (9a, 9b) et au moins deux profilés longitudinaux (8a, 8b) parallèles l'un à l'autre qui passent à travers ces découpes de guidage (9a, 9b) pour supporter les éléments amortisseurs (6) de façon mobile.

2. Terminaison selon la revendication 1, **caractérisée en ce que** les tôles de guidage (10) forment des faces frontales (11a, 11b) opposées, en particulier planes, des éléments amortisseurs (6).

3. Terminaison selon la revendication 2, **caractérisée en ce qu'**une tôle de guidage (10) parmi les tôles de guidage (10) est prévue entre chaque paire d'éléments amortisseurs (6) contigus et forme les faces frontales (11a, 11b) de ceux-ci.

4. Terminaison selon l'une des revendications 1 à 3, **caractérisée en ce que** les éléments amortisseurs (6) présentent des faces longitudinales (12a, 12b) faites d'une tôle, qui se raccordent aux faces frontales (11a, 11b).

5. Terminaison selon la revendication 4, **caractérisée en ce que** les faces longitudinales (12a, 12b) sont bombées dans le sens longitudinal (L) et/ou **en ce que** les faces longitudinales (12a, 12b) dépassent vers l'extérieur des faces frontales (11a, 11b) qui s'y raccordent, vues parallèlement au sens longitudinal (L).

6. Terminaison selon la revendication 4 ou 5, **caractérisée en ce que** les faces longitudinales (12a, 12b) sont formées par des demi-coques (13), lesquelles demi-coques (13) présentent à des extrémités opposées des brides (13a, 13b) qui sont fixées chacune à une face latérale d'extrémité (11a, 11b) de l'élément amortisseur (6) en question, en particulier vissées à l'aide de premiers moyens d'assemblage mécaniques (19).

7. Terminaison selon l'une des revendications 1 à 6, **caractérisée en ce que** les découpes de guidage (9a, 9b) sont prévues dans le tiers inférieur des tôles de guidage (10), en particulier en dessous des faces longitudinales (12a, 12b).

8. Terminaison selon l'une des revendications 1 à 7, **caractérisée en ce que** la hauteur des tôles de guidage (10) est perpendiculaire au sens longitudinal (L) des profilés longitudinaux (8a, 8b).

9. Terminaison selon l'une des revendications 1 à 8, **caractérisée en ce que** les éléments amortisseurs (6) sont creux à l'intérieur et/ou **en ce que** les éléments amortisseurs (6) sont ouverts vers le bas et/ou vers le haut.

10. Terminaison selon l'une des revendications 1 à 9, **caractérisée en ce qu'**elle comporte au moins deux montants (4a, 4b) sur lesquels les profilés longitudinaux (8a, 8b), en particulier leurs extrémités de profilé, sont fixés, lesquels montants (4a, 4b) sont disposés en particulier entre les profilés longitudinaux (8a, 8b).

11. Terminaison selon l'une des revendications 1 à 10, **caractérisée en ce que** la terminaison présente un élément de raccordement (15) qui est fixé, vu dans le sens longitudinal (L), après le guide linéaire (7) et en particulier sur un montant (4b).

12. Terminaison selon la revendication 11, **caractérisée en ce que** l'élément de raccordement (15) comporte une première partie longitudinale (15a) et une deuxième partie longitudinale (15b) qui sont assemblées l'une à l'autre à l'aide de deuxièmes moyens d'assemblage mécaniques (20), la première partie longitudinale et/ou la deuxième (15a, 15b) présentant des trous oblongs (18) orientés dans le sens longitudinal (L), qui sont traversés chacun par un des deuxièmes moyens d'assemblage (20).

13. Terminaison selon la revendication 11 ou 12, **caractérisée en ce que** la forme de l'élément de raccordement (15) présente, dans le sens longitudinal de la terminaison (3), une pliure (K) assurant sa mobilité latérale en cas d'impact.

14. Dispositif de retenue de véhicules avec une terminaison (3) selon l'une des revendications 1 à 13.

15. Dispositif de retenue de véhicules selon la revendication 14, **caractérisée en ce que** le dispositif de retenue de véhicules (1) présente une glissière de sécurité (16) et **en ce que** l'élément de raccordement (15) de la terminaison (3) est fixé à la glissière de sécurité (16).
